# EUROPÄISCHE PATENTSCHRIFT

(11) **EP 2 762 210 B1**
(45) Veröffentlichungstag und Bekanntmachung des Hinweises auf die Patenterteilung: **13.07.2016**
(21) Anmeldenummer: 14153046.9
(22) Anmeldetag: 29.01.2014
(51) Int. Cl.: A63C 9/24, A63C 9/08, A63C 9/00, A63C 9/084

(54) **Fersenhalter mit rollenförmigem Sohlenhalter**
Heel binding with roll-shaped sole holder
Talonnière avec machoire équipée de roulettes

(30) Priorität: 01.02.2013 DE 102013201727
(43) Veröffentlichungstag der Anmeldung: 06.08.2014
(73) Patentinhaber: MARKER Deutschland GmbH, 82377 Penzberg (DE)
(72) Erfinder: Mangold, Michael, 82491 Grainau (DE); Brandl, Christian, 82467 Garmisch-Partenkirchen (DE)
(74) Vertreter: Schwabe - Sandmair - Marx

(56) Entgegenhaltungen:
- FR-A1- 2 195 467
- FR-A1- 2 217 041
- FR-A1- 2 909 564

## Beschreibung

Die Erfindung betrifft einen Fersenhalter für eine Skibindung mit einer Basisplatte mit der der Fersenhalter auf einem Ski oder Snowboard befestigt werden kann, einer Verbindungsstruktur die mit der Basisplatte verbunden werden kann und einer Spannvorrichtung, mit der ein Skischuh auf den Ski oder das Snowboard gespannt wird. Die Spannvorrichtung umfasst eine horizontale Schwenkachse, wobei die Spannvorrichtung mit der Verbindungsstruktur in dem Schwenkgelenk schwenkbar verbunden ist oder verbunden werden kann. Die Spannvorrichtung weist einen Sohlenhalter auf der im direkten Kontakt mit einer Skischuhsohle den Skischuh auf den Ski spannt und bei einer Querauslösung der Bindung die Auslösebewegung des Skischuhs unterstützt.

Die FR 2 217 041 A1 betrifft einen Fersenhalter für eine Skibindung, der einen Rollenkörper aufweist. Der Rollenkörper drückt auf eine freie Oberfläche der Skischuhsohle und sichert den Skischuh für eine Abfahrt auf dem Ski. Eine Rotationsachse des Rollenkörpers verläuft parallel zu der Skioberfläche, sodass ein Einstieg und ein Ausstieg aus der Bindung erleichtert werden. Die FR 2 195 467 A1 betrifft eine Einrichtung für Skibindungen zum wahlweisen Festhalten vom Ski abhebbarer Bindungsteile. Die Einrichtung umfasst einen Sohlenniederhalter mit mehreren Rollen zur Erleichterung des Einstiegs in die Bindung. Die Rollen weisen parallele Rotationsachsen auf, die aller parallel und quer zur Skioberfläche ausgerichtet sind. Die FR 2 909 564 A1 betrifft ausschließlich einen Zehenhalter einer Skibindung. Der Zehenhalter weist zwei Sohlenhalter mit integrierten Rollenkörpern auf. Die Rollenkörper liegen seitlich an der Skischuhsohle an.

Es ist eine Aufgabe der Erfindung einen Fersenhalter zur Verfügung zu stellen, der beim Überschreiten einer bevorzugt einstellbaren Querauslösekraft zuverlässig eine Querauslösung des Fersenhalters bewirkt. Eine weitere Aufgabe ist die Bereitstellung eines Skis oder Snowboards mit einer Sicherheitsbindung mit dem Fersenhalter.

Diese Aufgaben werden durch die Ansprüche 1 und 8 erfüllt.

Die Erfindung gemäß dem Anspruch 1 betrifft einen Fersenhalter für eine Skibindung mit einer Basisplatte mit der der Fersenhalter mit der Oberfläche eines Skis oder Snowboards verbunden werden kann, einer Verbindungsstruktur die mit der Basisplatte verbunden werden kann und einer Spannvorrichtung mit der ein Skischuh auf den Ski gespannt wird.

Bei der Basisplatte handelt es sich um eine Basisstruktur, die fest mit dem Ski verbunden werden kann oder verbunden, zum Beispiel in die Skioberfläche integriert, ist. Die Basisstruktur kann aus einem Stück bestehen und dazu dienen, einen Zehenhalter und den Fersenhalter mit dem Ski zu verbinden. Die Basisstruktur kann alternativ wenigstens zwei Teile aufweisen, von denen eines den Zehenhalter und ein weiteres den Fersenhalter mit dem Ski verbindet.

Die Verbindungsstruktur umfasst ein erstes Verbindungstrukturteil und ein zweites Verbindungstrukturteil, wobei das erste Verbindungstrukturteil bei einer Querauslösung der Skibindung relativ zum zweiten Verbindungsstrukturteil in Richtung der Querauslösung bewegbar ist. Das erste Verbindungsstrukturteil kann relativ zum zweiten Verbindungsstrukturteil translatorisch bewegbar, querversetzbar, oder vorzugsweise rotatorisch verschwenkt werden, also dreh- oder schwenkbar sein. Dabei kann an oder in dem zweiten Verbindungsstrukturteil eine Führungsbahn oder Kulisse gebildet sein, die den Freiheitsgrad der relativen Bewegung zwischen den beiden Verbindungsstrukturteilen bestimmt. So kann die Führungsbahn beispielsweise so gebildet sein, dass das erste Verbindungsstrukturteil bei der relativen Bewegung zum ersten Verbindungsstrukturteil gleichzeitig von der Skioberfläche weg bewegt wird.

Die Spannvorrichtung umfasst einen Sohlenhalter in Form wenigstens eines Abrollkörpers, der im direkten Kontakt mit einer Skischuhsohle einen Skischuh auf den Ski oder das Snowboard spannt, wobei der wenigstens eine Abrollkörper eine Drehachse aufweist und mit der Spannvorrichtung so verbunden ist, dass er sich um seine Drehachse drehen kann.

Die Drehachse des Abrollkörpers kann senkrecht zur Skioberfläche stehen oder in einem Winkel der größer als 0° und kleiner als 90° ist. Die Drehachse steht in einem spitzen Winkel zur Skioberfläche, wobei der Winkel gegen ein hinteres Ende des Skischuhs geneigt ist, wodurch ein auf die Skischuhsohle wirkendes Kräftedreieck gebildet wird, mit einem großen Kraftvektor, der den Skischuh auf die Skioberfläche zu drückt, und einem kleineren Kraftvektor, der den Skischuh in die Skilaufrichtung drückt.

Um den Skischuh auf einem Snowboard oder einem Abfahrtski oder einem kombinierten Fahr- und Tourenski in der Fahrposition zu halten, spannt die Spannvorrichtung den Skischuh auf den Ski oder das Snowboard. Um das Risiko eines komplizierten Bruchs zu reduzieren, können Sicherheitsbindungen eine Querauslösung der Bindung beim Überschreiten einer bevorzugt vorgebbaren Querkraft vorsehen. Um die Querauslösung bei der bevorzugt einstellbaren Querauslösekraft zuverlässig zu gewährleisten, weist der Fersenhalter einen Sohlenhalter in Form eines Abrollkörpers auf, der mit der Spannvorrichtung so verbunden ist, dass der Sohlenhalter bzw. der Abrollkörper sich im mit der Spannvorrichtung verbundenen Zustand um seine zentrale Drehachse drehen kann und dadurch in Falle der Querauslösung des Fersenhalters an der Skischuhsole abrollt.

Der Fersenhalter kann weiterhin eine Trittplatte aufweisen, die als Gleitplatte ausgebildet ist und in eine Richtung quer zu der Längsrichtung der Skibindung beweglich ist, sodass sie im Falle einer Querauslösung der Bindung sich in die Auslöserichtung bewegen kann.

Der Sohlenhalter wird durch wenigstens einen Abrollkörper gebildet, bevorzugt wird der Sohlenhalter von zwei oder mehr Abrollkörpern gebildet, von denen jeder einzeln um seine Rotationsachse drehbar mit dem Spannvorrichtungskörper verbunden ist.

Zur Aufnahme des oder der den Sohlenhalter bildenden Abrollkörper kann der Spannvorrichtungskörper gabelförmige Aufnahmearme aufweisen, wobei der oder die den Sohlenhalter bildenden Abrollkörper bevorzugt zwischen dem oberen und dem unteren Aufnahmearm des Spannvorrichtungskörpers angeordnet ist/sind.

Der Abrollkörper, der im Folgenden stellvertretend für den Sohlenhalter steht, kann eine rotationssymmetrische Form haben, z.B. die Form einer Rolle, Tonne, Scheibe, Kugel oder Teilkugel, oder einen Körper mit einer solchen geometrischen Form umfassen. Der Abrollkörper kann ein Kugel-, Tonnen- oder Nadellager mit einem drehbaren Außenring umfassen oder zumindest zum Teil durch Teile solch eines Lagers oder durch solch ein Lager selbst gebildet sein.

Ist der Abrollkörper selbst als Drehlager gebildet, kann der Abrollkörper einen Lagerzentrumskörper aufweisen, der drehfest mit der Spannvorrichtung bzw. dem Aufnahmearm oder dem oberen Aufnahmearm und dem unteren Aufnahmearm verbunden ist und einen drehbaren Außenring oder Laufring aufweist, der den Lagerzentrumskörper an einer quer zur Drehrichtung des Abrollkörper weisenden Flanke umgibt. Die die Lagerkörper bildenden Kugeln, Tonnen oder Nadeln sind zwischen einer Flankenaußenseite des Lagerzentrumskörpers und einer Innenseite des Laufrings gefangen und bilden gemeinsam mit dem Laufring und dem Lagerzentrumskörper den Abrollkörper bzw. den Sohlenhalter.

Alternativ kann der Abrollkörper auf einer Welle gelagert sein, die den oberen Aufnahmearm und den unteren Aufnahmearm und den Abrollkörper durchragt, wobei das Lager in diesem Fall zwischen der Welle und dem Abrollkörper im Bereich des Durchgriffs der Welle durch den Abrollkörper gebildet ist, sodass sich der Abrollkörper um die Welle drehen kann. Um zu verhindern, dass dabei der Abrollkörper direkt an dem oberen und/oder unteren Aufnahmearm anliegt, können zwischen dem oberen und unteren Aufnahmearm und der Ober- bzw. Unterseite des Abrollkörpers Abstandhalter angeordnet sein, die eine freie Drehung des Abrollkörpers um die Welle erlauben, ohne dass die freie Drehung durch Reibungskräfte an den Kontaktstellen zwischen den unteren und oberen Aufnahmearmen und der Ober bzw. Unterseite des Abrollkörpers behindert wird. Der Abstandhalter kann ein Federelement aufweisen, sodass der Abrollkörper minimal verkippen und/oder sich minimal nach oben bzw. unten bewegen kann. Dadurch kann beim Fahren eine Dämpfungswirkung bei der Übertragung von Schlägen die auf den Ski wirken auf den Skischuh erreicht werden.

Der Abrollkörper bzw. der Laufring bzw. der Sohlenhalter kann einen Überzug oder eine Ummantelung aus einem Kunststoff oder einem Leichtmetall aufweisen. Das Material wird bevorzugt so gewählt, dass ein Reibungswiderstand zwischen der Skisohle und dem Überzug oder der Ummantelung reduziert wird, sodass bei einer Querauslösung der Bindung, bei der der Abrollkörper bzw. der Außenring mit/ohne Überzug oder Ummantlung auf und/oder an der Skischuhsohle abrollt, die eingestellte Querauslösekraft der Bindung durch die wegfallende oder zumindest reduzierte Reibung zwischen dem Abrollkörper und der Skischuhsohle im Wesentlichen der tatsächlich auftretenden Querauslösekraft entspricht.

Der Überzug bzw. die Ummantelung kann auch elastische Eigenschaften aufweisen, sodass sich der Abrollkörper bzw. der Überzug oder die Ummantelung optimal an eine Oberfläche der Skischuhsohle in dem Bereich, indem der Abrollkörper den Skischuh auf den Ski spannt, anpassen kann. Dabei sollen diese elastischen Eigenschaften dem positiven Effekt des Abrollens des Sohlenhalters an der Skischuhsohle und der dadurch reduzierten Reibung nicht entgegenwirken.

Eine Spannvorrichtung für einen Skischuhhalter, bevorzugt einen Fersenhalter einer kombinierten Fahr- und Tourenbindung oder einer reinen Abfahrtsbindung, kann ein Verbindungselement zum Verbinden des Sohlenhalters mit der Spannvorrichtung oder einem Aufnahmearm der Spannvorrichtung umfassen, wobei der Sohlenhalter oder das Verbindungselement ein Kugel-, Tonnen- oder Nadellager umfasst, sodass sich der Sohlenhalter um das Verbindungselement drehen kann oder ein Laufring des Sohlenhalters sich um einen mit dem Verbindungselement drehsicher verbundenen Zentrumskörper des Sohlenhalters drehen kann. Bevorzugt handelt es sich bei dem Sohlenhalter um den bereits weiter oben beschriebenen Abrollkörper.

Ein Sohlenhalter für ein Skihalteelement kann hergerichtet sein, um mit einem Sohlenhalter des Skihalteelements, bevorzugt eines Fersenhalters einer Skibindung, verbunden zu werden. Der Sohlenhalter umfasst ein Kugel-, Tonnen- oder Nadellager, sodass sich der Sohlenhalter um ein mit dem Spannvorrichtungskörper verbindbares Verbindungselement drehen kann. Alternativ bildet der Sohlenhalter selbst ein Drehlager mit einem Lagerzentralkörper, der drehfest mit einem Verbindungselement verbindbar ist und einem Laufring, der die quer zur Drehachse des Abrollkörpers weisende Flanke des Sohlenhalters bildet und sich um den Lagerzentralkörper drehen kann. Bevorzugt handelt es sich bei dem Sohlenhalter um den oben beschriebenen Abrollkörper.

Die Erfindung umfasst gemäß dem Anspruch 8 einen Ski mit einem Fersenhalter mit dem oben beschriebenen Sohlenhalter.

Im Folgenden wird ein Ausführungsbeispiel anhand von Figuren näher erläutert. Die Erfindung ist nicht auf das gezeigte Ausführungsbeispiel beschränkt. Erfindungswesentliche Merkmale und Merkmalskombinationen, die nur aus den Figuren ersichtlich sind, zählen zum Umfang der Erfindung und können die Erfindung einzeln oder in den gezeigten Kombinationen vorteilhaft weiterbilden. Die Figuren zeigen im Einzelnen:
- Figur 1: Fersenbindung mit erfindungsgemäßen Sohlenhalter in perspektivischer Ansicht
- Figur 2: Explosionszeichnung einer Spannvorrichtung mit erfindungsgemäßem Sohlenhalter
- Figur 3: Skizze mit einem Sohlenhalter im Halteeingriff an einer Skischuhsohle

Die Figur 1 zeigt eine Ausführung eines Fersenhalters 1 einer Skibindung mit einer Basisplatte, die fest mit dem Ski verbunden werden kann und die Position des Fersenhalters auf den Ski und relativ zu einem nicht gezeigten Zehenhalter festlegt.

Der Fersenhalter 1 weist eine Verbindungsstruktur 3 auf, die mit der Basis verbunden ist und eine Spannvorrichtung 4 mit einem Spannvorrichtungskörper 4a. An der Spannvorrichtung 4 sind zwei Steighilfen 7, 8 befestigt, die Spannvorrichtung 4 ist in einer Schwenkachse 9 schwenkbar mit der Verbindungstruktur 3 verbunden.

Die Verbindungsstruktur 3 weist ein erstes Verbindungstrukturteil 3a und ein zweites Verbindungsstrukturteil 3b auf, die um die Achse A3 schwenkbar miteinander verbunden sind, sodass beim Auftreten großer Seitenkräfte die Bindung bzw. der Fersenhalter 1 den Skischuh durch ein Verschwenken des Verbindungsstrukturteils 3a relativ zum Verbindungstrukturteil 3b um die Schwenkachse A3 frei geben kann. Zur Einstellung der Auslösekraft der Querauslösung weist der Fersenhalter 1 eine nicht sichtbare Auslösevorrichtung auf, deren Auslösekraft durch eine Kulisse 12 mit vorgegeben ist.

Die Spannvorrichtung 4 umfasst einen Sohlenhalter 5, der im Ausführungsbeispiel aus zwei Teilsohlenhaltern 5a und 5b besteht. Jeder der Teilsohlenhalter 5a, 5b ist als Abrollkörper 5a, 5b in Form einer Rolle oder Scheibe ausgebildet und ist in von dem Spannvorrichtungskörper 4a gebildeten Aufnahmearmen 15, 16 gelagert.

Die Figur 2 zeigt den Aufbau des Sohlenhalters 5 des Fersenhalters 1 der Figur 1 im Einzelnen. Gezeigt ist der Spannungsvorrichtungskörper 4a in einer Vergrößerung. An seinem in Skilaufrichtung vorderen Ende weist der Spannungsvorrichtungskörper 4a einen Sohlenhalter 5 auf, der aus zwei Teilsohlenhaltern 5a, 5b besteht. Jeder Teilsohlenhalter 5a, 5b ist in einem Aufnahmearm 15, 16 gelagert, der im Ausführungsbeispiel einstückig mit dem skelettartigen Spannvorrichtungskörper 4a gebildet ist. Der Aufnahmearm 15, 16 weist im Beispiel einen oberen Aufnahmearm 15o, 16o und einen unteren Aufnahmearm 15u, 16u auf.

An dem vom Spannvorrichtungskörper 4a entfernten Ende weisen die oberen Aufnahmearme 15o, 16o und die unteren Aufnahmearme 15u, 16u je eine Bohrung, bevorzugt eine Durchgangsbohrung, auf, in die ein Stift 10 von oben eingeführt werden kann. Unterhalb des oberen Aufnahmearms 15o, 16o ist ein Abstandshalter 13 zu sehen, der ebenfalls von dem Stift 10 durchgriffen werden kann. Der Abstandshalter ist im Ausführungsbeispiel als Federelement 13 ausgebildet oder umfasst zumindest ein Federelement 13. Ein identischer Abstandhalter kann auch oberhalb des unteren Aufnahmearms 15u, 16u vorgesehen sein, ist in der Figur 2 aber nicht zu sehen. Der Stift 10 durchgreift auch den Abrollkörper 5a, 5b und hält diesen in der in der Figur 1 gezeigten Position zwischen dem oberen Aufnahmearm 15o, 16o und dem unteren Aufnahmearm 15u, 16u.

Bei dem Abrollkörper 5a, 5b handelt es sich im Ausführungsbeispiel um einen scheibenartigen Körper der sich im eingebauten Zustand um seine Drehachse A1 bzw. A2 drehen kann und so bei einer Seitenauslösung des Fersenhalters 1 an der Skischuhsohle abrollen kann, wodurch ein Reibungswiderstand zwischen der Skischuhsohle und dem Sohlenhalter 5 bei der Querauslösung zumindest reduziert wird.

Damit sich der Abrollkörper 5a, 5b um seine Drehachse A1, A2 drehen kann, können der Stift 10 oder der Abrollkörper 5a, 5b im Bereich des Durchgriffs des Stifts 10 durch den Abrollkörper 5a, 5b ein Drehlager, z.B. ein Kugel-, Tonnen oder Nadellager aufweisen. Das Drehlager ist dabei z.B. am oder im Abrollkörper 5a, 5b am Innenumfang der Durchgangsöffnung oder am Stift 10 am Außenumfang im Bereich des Durchgriffs des Stifts 10 durch den Abrollkörper 5a, 5b gebildet.

Alternativ kann der Abrollkörper 5a, 5b auch einen Lagerzentrumskörper 5a1, 5b1 und einen unverlierbar mit dem Lagerzentrumskörper 5a1, 5b1 verbundenen Laufring 5a2, 5b2 aufweisen, der den Außenumfang des Abrollkörpers 5a, 5b bildet. Bei dieser alternativen Ausführung ist der Lagerzentrumskörper 5a1, 5b1 mit dem Stift 10 so verbunden, dass sich der Lagerzentrumskörper 5a1, 5b1 relativ zu dem Stift 10 nicht um die Drehachse A1, A2 drehen kann. Die Drehung um die Drehachse A1, A2 findet bei dieser Ausführung zwischen dem stehenden Lagerzentrumskörper 5a1, 5b1 und dem um den Lagerzentrumskörper 5a1, 5b1 drehbaren Laufring 5a2, 5b2 statt. Bei dieser alternativen Ausführung kann der Stift 10 in den Lagerzentrumskörper 5a1, 5b1 nur eingreifen, er muss ihn nicht durchgreifen. Ebenfalls kann auf den unteren Aufnahmearm 15u, 16u verzichtet werden und auf den oder die Abstandshalter 13, was insbesondere bei der Verwendung des Fersenhalters 1 in Kinderbindungen zu einer Reduzierung des Gewichts und der Kosten führen kann.

Das Ergebnis der beschriebenen alternativen Ausführungen ist identisch, in allen Fällen kann der Abrollkörper 5a, 5b bei einer Querauslösung der Skibindung bzw. des Fersenhalters 1 auf der Schuhsohle abrollen.

Der Abrollkörper 5a, 5b kann eine Ummantelung 14 aufweisen, die aus einem Material besteht, das einen Rollwiderstand zwischen dem Abrollkörper 5a, 5b und der Skischuhsohle weiter reduziert und/oder elastisch ist, um sich einer Form der Skischuhsohle im Bereich des Eingriffs optimal anzupassen. Dieses Material kann ein Kunststoff oder ein Leichtmetall sein.

Die Ummantelung 14 kann mit dem Abrollkörper 5a, 5b so verbunden sein, dass die Ummantelung 14 vom Nutzer leicht ausgetauscht werden kann. So kann der Nutzer z.B. die Farbe oder das Design der Ummantelung 14 beliebig auswählen und durch Austausch die optische Erscheinung des Fersenhalters 1 beliebig verändern.

Die Figur 3 zeigt anhand einer Skizze einen Sohlenhalter 5 im Halteingriff mit dem hinteren Ende einer Skischuhsohle. Die Drehachse A1 steht in einem spitzen Winkel α zu der Skioberfläche. Der Abrollkörper 5a weist bei dem gezeigten Ausführungsbeispiel einen Auflagebereich 5c auf, mit dem er in der gezeigten Halteposition flächig auf der Skischuhsole aufliegt. Dadurch wird ein Kräftedreieck gebildet, mit einem Kraftvektor V1, der die Kraft repräsentiert mit der der Skischuh auf die Skioberfläche zu gedrückt wird, und einem Kraftvektor V2, der die Kraft repräsentiert, mit der der Skischuh in die Laufrichtung des Skis gedrückt wird. Bei einem spitzen Winkel α ist der Kraftvektor V1 immer größer als der Kraftvektor V2.

### Bezugszeichenliste:

- 1: Fersenhalter
- 2: ---
- 3: Verbindungstruktur
- 3a: Verbindungsstrukturteil
- 3b: Verbindungsstrukturteil
- 4: Spannvorrichtung
- 4a: Spannvorrichtungskörper
- 5: Sohlenhalter
- 5a: Teilsohlenhalter, Abrollkörper
- 5a1: Lagerzentrumskörper
- 5a2: Laufring
- 5b: Teilsohlenhalter, Abrollkörper
- 5b1: Lagerzentrumskörper
- 5b2: Laufring
- 5c: Auflagebereich
- 6: ---
- 7: Steighilfe
- 8: Steighilfe
- 9: Schwenkachse
- 10: Stift
- 11: ---
- 12: Kulisse
- 13: Abstandshalter, Federelement
- 14: Ummantelung
- 15: Aufnahmearm
- 15o: obere Aufnahmearm
- 15u: unterer Aufnahmearm
- 16: Aufnahmearm
- 16o: obere Aufnahmearm
- 16u: unterer Aufnahmearm
- A1: Drehachse
- A2: Drehachse
- A3: Schwenkachse
- V1: Vektor
- V2: Vektor
- α: Winkel

## Patentansprüche

1. Fersenhalter für eine Skibindung umfassend:
eine Basisplatte, mit der der Fersenhalter (1) mit einer Oberseite eines Skis oder Snowboards befestigbar ist,
eine Verbindungsstruktur (3), die mit der Basisplatte verbindbar ist,
einer Spannvorrichtung (4), mit der ein Skischuh auf den Ski gespannt wird, wobei
die Verbindungsstruktur (3) einen ersten Verbindungstrukturteil (3a) und einen zweiten Verbindungstrukturteil (3b) umfasst, und der erste Verbindungstrukturteil (3a) bei einer Querauslösung der Skibindung relativ zum zweiten Verbindungsstrukturteil (3b) in Richtung der Querauslösung bewegbar ist, und
die Spannvorrichtung (4) einen Sohlenhalter (5) umfasst, der im direkten Kontakt mit einer Skischuhsohle einen Skischuh in Richtung auf den Ski oder das Snowboard spannt,
wobei der Sohlenhalter (5) als Abrollkörper (5a, 5b) gebildet ist mit einer Drehachse (A1, A2), und mit der Spannvorrichtung (4) so verbunden ist, dass der Sohlenhalter (5) um seine Drehachse (A1, A2) drehbar ist,
**dadurch gekennzeichnet, dass**
die Drehachse (A1, A2) in einem spitzen Winkel zur Skioberfläche steht.

2. Fersenhalter nach Anspruch 1, wobei der Sohlenhalter (5) wenigstens zwei Abrollkörper (5a, 5b) aufweist, die gemeinsam den Sohlenhalter (5) bilden.

3. Fersenhalter nach dem vorgehenden Anspruch, wobei der Sohlenhalter (5) eine rotationssymmetrische Form z.B. die Form einer Rolle, Scheibe, Kugel oder Teilkugel hat.

4. Fersenhalter nach einem der vorgehenden Ansprüche, wobei ein Drehlager für den Sohlenhalter (5) ein Kugel-, Tonnen- oder Nadellager ist.

5. Fersenhalter nach einem der vorgehenden Ansprüche, wobei der Sohlenhalter (5) selbst ein Drehlager bildet mit einem Lagerzentrumskörper (5a1, 5b1), der drehfest mit der Spannvorrichtung (4) verbunden ist, und einem Laufring (5a2, 5b2), der die quer zu der Drehachse (A1, A2) weisende Flanke des Sohlenhalters (5) bildet und um den Lagerzentrumskörper (5a1, 5a2) drehbar ist.

6. Fersenhalter nach einem der Ansprüche 1 bis 4, wobei der Sohlenhalter (5) mit einem Stift (10), der den Sohlenhalter (5) in einer zentralen Öffnung durchgreift, mit der Spannvorrichtung (4) verbunden ist, und ein Drehlager zwischen dem Stift (10) und der Innenfläche der zentralen Öffnung des Sohlenhalters (5) gebildet ist.

7. Fersenhalter nach einem der vorgehenden Ansprüche, wobei der Sohlenhalter (5) oder der Laufring (5a2, 5b2) des Sohlenhalters (5) einen Überzug oder eine Ummantelung aus Kunststoff oder Leichtmetall aufweist.

8. Ski oder Snowboard mit einer Sicherheitsbindung, wobei die Sicherheitsbindung einen Fersenhalter (1) mit einem Sohlenhalter (5) nach einem der Ansprüche 1 bis 7 aufweist.

## Claims

1. A heel retainer for a ski binding, comprising:
a base plate using which the heel retainer (1) can be fastened to an upper side of a ski or snowboard;
a connecting structure (3) which can be connected to the base plate; and
a tensioning device (4) using which a ski boot is tensioned onto the ski, wherein
the connecting structure (3) comprises a first connecting structure part (3a) and a second connecting structure part (3b), and the first connecting structure part (3a) can be moved relative to the second connecting structure part (3b) in the transverse release direction when the ski binding is transversely released, and
the tensioning device (4) comprises a sole retainer (5) which, in direct contact with the sole of a ski boot, tensions the ski boot towards the ski or snowboard,
wherein the sole retainer (5) is formed as a rolling body (5a, 5b) exhibiting a rotational axis (A1, A2) and is connected to the tensioning device (4) such that the sole retainer (5) can be rotated about its rotational axis (A1, A2),
**characterised in that**
the rotational axis (A1, A2) is at an acute angle to the surface of the ski.

2. The heel retainer according to Claim 1, wherein the sole retainer (5) comprises at least two rolling bodies (5a, 5b) which together form the sole retainer (5).

3. The heel retainer according to the preceding claim, wherein the sole retainer (5) has a rotationally symmetrical shape, for example the shape of a roller, disc, sphere or partial sphere.

4. The heel retainer according to any one of the preceding claims, wherein a rotary bearing for the sole retainer (5) is a spherical bearing, barrel-shaped bearing or needle bearing.

5. The heel retainer according to any one of the preceding claims, wherein the sole retainer (5) itself forms a rotary bearing comprising a central body (5a1, 5b1) of the bearing which is non-rotationally connected to the tensioning device (4) and a race (5a2, 5b2) which forms the flank of the sole retainer (5) which points transverse to the rotational axis (A1, A2) and can be rotated about the central body (5a1, 5b1) of the bearing.

6. The heel retainer according to any one of Claims 1 to 4, wherein the sole retainer (5) is connected to the tensioning device (4) by a pin (10) which protrudes through the sole retainer (5) in a central opening, and a rotary bearing is formed between the pin (10) and the inner surface of the central opening of the sole retainer (5).

7. The heel retainer according to any one of the preceding claims, wherein the sole retainer (5) or the race (5a2, 5b2) of the sole retainer (5) comprises a coating or sheathing made of plastic or light metal.

8. A ski or snowboard comprising a safety binding, wherein the safety binding comprises a heel retainer (1) which includes a sole retainer (5) according to any one of Claims 1 to 7.

## Revendications

1. Talonnière pour une fixation de ski comprenant:
une plaque de base avec laquelle la talonnière (1) peut être fixée à une face supérieure d'un ski ou d'un snowboard,
une structure de liaison (3) qui peut être reliée à la plaque de base,
un dispositif de tension (4) avec lequel une chaussure de ski peut être serrée sur le ski,
la structure de liaison (3) comprenant une première partie de structure de liaison (3a) et une deuxième partie de structure de liaison (3b), et la première partie de structure de liaison (3a) étant mobile dans la direction de déclenchement transversal relativement à la deuxième partie de structure de liaison (3b) pour un déclenchement transversal de la fixation de ski, et
le dispositif de tension (4) comprenant un support de semelle (5) qui serre une chaussure de ski en direction du ski ou du snowboard en contact direct avec une semelle de chaussure de ski,
le support de semelle (5) étant formé comme corps de déroulement (5a, 5b) avec un axe de rotation (A1, A2), et étant relié au dispositif de tension (4) de telle façon que le support de semelle (5) peut tourner autour de son axe de rotation (A1, A2),
**caractérisée en ce que**
l'axe de rotation (A1, A2) forme un angle aigu avec la surface du ski.

2. Talonnière selon la revendication 1, le support de semelle (5) présentant au moins deux corps de déroulement (5a, 5b) qui forment ensemble le support de semelle (5).

3. Talonnière suivant la revendication précédente, le support de semelle (5) ayant une forme à symétrie de rotation, par exemple la forme d'un rouleau, d'un disque, d'une sphère ou d'une sphère partielle.

4. Talonnière suivant l'une des revendications précédentes, un palier tournant pour le support de semelle (5) étant un roulement à billes, un roulement à tonneaux ou un roulement à aiguilles.

5. Talonnière suivant l'une des revendications précédentes, le support de semelle (5) formant lui-même un palier tournant avec un corps de centre de palier (5a1, 5b1) qui est relié à blocage en rotation avec le dispositif de tension (4), et une bague de roulement (5a2, 5b2) qui forme le flanc du support de semelle (5) orienté transversalement à l'axe de rotation (A1, A2) et peut tourner autour du corps de centre de palier (5a1, 5a2).

6. Talonnière suivant l'une des revendications 1 à 4, le support de semelle (5) étant relié au dispositif de tension (4) avec une goupille (10) qui passe à travers une ouverture centrale du support de semelle (5), et un palier tournant étant formé entre la goupille (10) et la surface intérieure de l'ouverture centrale du support de semelle (5).

7. Talonnière suivant l'une des revendications précédentes, le support de semelle (5) ou la bague de roulement (5a2, 5b2) du support de semelle (5) présentant un revêtement ou une enveloppe en matière plastique ou en métal léger.

8. Ski ou snowboard avec une fixation de sécurité, la fixation de sécurité présentant une talonnière (1) avec un support de semelle (5) suivant l'une des revendications 1 à 7.
